# FASCICULE DE BREVET EUROPEEN

(11) **EP 3 975 342 B1**
(45) Date de publication et mention de la délivrance du brevet: **01.05.2024**
(21) Numéro de dépôt: 21191652.3
(22) Date de dépôt: 17.08.2021
(51) Int. Cl.: H01R 9/24, H01H 13/52, H01H 13/02, H01H 13/50

(54) **BLOC EMPILABLE POUR UNITÉ DE COMMANDE DE HAUTEUR RÉDUITE**
STAPELBARER BLOCK FÜR STEUEREINHEIT MIT REDUZIERTER HÖHE
STACKABLE UNIT FOR A REDUCED HEIGHT CONTROL UNIT

(30) Priorité: 25.09.2020 FR 2009766
(43) Date de publication de la demande: 30.03.2022
(73) Titulaire: Schneider Electric Industries SAS, 92500 Rueil-Malmaison (FR)
(72) Inventeur: THIZON, Patrice, 16600 Ruelle sur Touvre (FR); FORT, Thierry, 16130 Gimeux (FR); BOUCHERY, Gregory, 16800 Soyaux (FR)
(74) Mandataire: Schneider Electric

(56) Documents cités:
- DE-A1- 2 064 706
- DE-A1- 19 856 678
- US-A- 4 157 463
- US-B2- 9 613 761

## Description

### Domaine technique

La présente divulgation concerne un bloc de contact électrique ou de signalisation empilable comportant un boîtier qui délimite son volume, le boîtier disposant de faces supérieure et inférieure de raccordement du bloc à un autre com posant,
le boîtier accueillant les éléments suivants :
une vis de fixation du bloc à un autre composant ; et
un poussoir apte à se déplacer d'une position de repos vers une position d'actionnement pour transmettre un effort de translation à un composant attaché à la face inférieure du boîtier, le poussoir comprenant une tête d'actionnement en forme de cale apte à coopérer en translation avec un bouton-poussoir ou un rotation avec un bouton-tournant,
le boîtier comprenant une cavité de guidage du poussoir entre ses positions de repos et d'actionnement dans laquelle est reçu le poussoir.

### Technique antérieure

De tels blocs de contact électrique sont connus. Le document DE2064706A1 divulgue un bloc de contact électrique selon le préambule de la revendication 1. Un exemple est le bloc de contact électrique vendu par la demanderesse sous la référence ZB2BE. Les figures 1 à 3 illustrent ce bloc de contact électrique connu. La figure 1 est une vue d'ensemble en perspective du bloc de contact, la figure 2 est une vue en coupe selon les flèches II-II de la figure 1, et la figure 3 est une vue éclatée.

Ce bloc de contact électrique 100 sert comme composant d'une unité de commande et de signalisation. Il permet d'établir ou de rompre un contact électrique. Il trouve une application classique par exemple dans un bouton d'arrêt d'urgence. De tels boutons sont utilisés notamment pour couper rapidement l'alimentation d'installations ou de machines en cas d'accident ou d'avarie.

Le bloc de contact 100 montré dans les figures 1 à 3 est du type « normalement ouvert » (type NO). Il comporte deux bornes électriques 101 et 103 qui sont intégrées dans un boîtier 102. Le boîtier 102 est muni d'une vis de fixation ou vis gigogne 104. Grâce à la vis de fixation 104, il est possible de fixer le bloc de contact 100 à d'autres composants, comme par exemple un corps de bouton.

Un poussoir 106 est agencé de façon coulissante dans le boîtier 102. Le poussoir 106 comprend une tête d'actionnement 108. En appuyant sur la tête d'actionnement 108, on enfonce le poussoir 106 dans le boîtier 102. Ainsi, on établit un contact électrique entre les deux bornes électriques 101 et 103.

Ce bloc de contact 100 connu présente certains avantages. Il est empilable et compatible avec des boutons-poussoirs et des boutons-tournants. En outre, grâce à la vis gigogne, il dispose d'un moyen de fixation très fiable. En plus, ses distances d'isolement électrique sont suffisantes pour des applications à une tension d'alimentation usuelle de 230 V.

Néanmoins, ce bloc de contact connu a l'inconvénient qu'il nécessite une hauteur considérable. En effet, le poussoir 106 doit avoir une hauteur prononcée, c'est à dire une forme élancée, pour assurer son bon coulissement dans la cavité de guidage. Si la hauteur du poussoir n'est pas suffisante, alors celui-ci risque de s'arcbouter dans la cavité, ce qui entrainerait une défaillance du bloc de contact 100. Pour qu'il reste fonctionnel, le bloc de contact 100 connu doit donc avoir une hauteur minimale. A cause de cette hauteur minimale, il est souvent impossible d'empiler plus de deux blocs de contact 100 dans une même unité de commande.

On se heurte au même problème pour les blocs de signalisation qui sont également utilisés comme composants d'unités de commande et de signalisation. En effet, un empilement d'un bloc de signalisation et de deux blocs de contact 100 ou plus n'est souvent pas envisageable en raison de la hauteur trop élevée de la pile résultante.

Tout cela va à l'encontre de la miniaturisation en cours sur le marché.

### Résumé

Un but de la présente divulgation est donc de proposer un bloc de contact électrique ou de signalisation empilable, qui, par sa construction, ne possède pas de telle limitation quant à sa hauteur et conserve autant que possible les avantages des blocs connus décrits ci-dessus.

Selon la présente divulgation, ce but est atteint en munissant le bloc de contact électrique ou de signalisation défini au § [0001] d'un dispositif de guidage du poussoir dans la cavité de guidage comportant une languette de guidage reçue dans une fente de guidage complémentaire traversant la tête d'actionnement.

Ce dispositif de guidage sous forme d'un ensemble de languette et de fente complémentaires, la fente traversant la tête d'actionnement, assure un guidage précis et fiable du poussoir, en particulier quand ce dernier est de faible hauteur. Ainsi, il n'y a plus de risque d'arcboutement du poussoir, ce qui permet de rapetisser considérablement le bloc de contact ou de signalisation.

Les caractéristiques exposées dans les paragraphes suivants peuvent, optionnellement, être mises en oeuvre. Elles peuvent être mises en oeuvre indépendamment les unes des autres ou en combinaison les unes avec les autres :
Le poussoir comporte une base portant la tête d'actionnement, et dans lequel la fente de guidage traverse également la base ;
Le dispositif de guidage comprend deux languettes de guidage dont chacune est reçue dans une fente de guidage complémentaire traversant la tête d'actionnement ;
Chaque languette de guidage fait partie du boîtier ;
Le poussoir a une section transversale sensiblement en forme de H ;
Le poussoir a une face externe, une face interne et deux faces latérales, et chaque fente de guidage est réalisée dans l'une des faces latérales ;
Le boîtier accueille en outre au moins un ressort de rappel du poussoir, le ressort de rappel étant situé à côté de l'une des faces latérales du poussoir ;
Le boîtier accueille deux ressorts de rappel du poussoir distincts, l'un des deux ressorts de rappel étant situé à côté de l'une des deux faces latérales du poussoir, et l'autre étant situé à côté de l'autre des deux faces latérales du poussoir ;
Le bloc est un bloc de contact électrique, et le poussoir porte un pont de contact électrique mobile qui se déplace ensemble avec le poussoir ;
Le pont mobile a une forme sensiblement en U ;
Le pont mobile est guidé dans sa course par des parois de guidage du boîtier ;
Le boîtier accueille en outre deux bornes électriques, le pont mobile étant adapté à, par son déplacement, rompre ou établir un contact électrique entre les deux bornes électriques, les deux bornes électriques et le pont mobile se situent ensemble dans une chambre de coupure, et la chambre de coupure est entourée d'un coffre d'isolation électrique qui fait partie du boîtier.

La présente divulgation se rapporte également à un bloc de contact électrique empilable comportant un boîtier qui délimite son volume, le boîtier disposant de faces supérieure et inférieure de raccordement du bloc à un autre com posant, le boîtier accueillant les éléments suivants :
- une vis de fixation du bloc à un autre composant ; et
- un poussoir apte à se déplacer d'une position de repos vers une position d'actionnement pour transmettre un effort de translation à un composant attaché à la face inférieure du boîtier,
le poussoir portant un pont de contact électrique mobile qui se déplace ensemble avec le poussoir, le pont mobile ayant une forme sensiblement en U.

De préférence, le pont mobile en forme de U est guidé dans sa course par des parois de guidage du boîtier.

### Brève description des dessins

D'autres caractéristiques, détails et avantages apparaîtront à la lecture de la description détaillée ci-après, et à l'analyse des dessins annexés, sur lesquels :
**Fig. 1**
   [Fig. 1] montre un bloc de contact électrique selon l'art antérieur.
**Fig. 2**
   [Fig. 2] est une vue en coupe du bloc de contact connu de la figure 1.
**Fig. 3**
   [Fig. 3] est une vue éclatée du bloc de contact connu de la figure 1.
**Fig. 4**
   [Fig. 4] est une vue d'ensemble en perspective d'un bloc de contact électrique selon un mode de réalisation de la présente divulgation.
**Fig. 5**
   [Fig. 5] est une vue frontale selon la flèche V du bloc de contact de la figure 4, avec une partie du boîtier enlevée.
**Fig. 6**
   [Fig. 6] est une vue de dessous selon la flèche VI du bloc de contact de la figure 4, avec une partie du boîtier enlevée.
**Fig. 7**
   [Fig. 7] est une vue de dessus selon la flèche VII du bloc de contact de la figure 4, avec une partie du boîtier enlevée.
**Fig. 8**
   [Fig. 8] est une vue éclatée du bloc de contact de la figure 4, certains éléments étant omis.
**Fig. 9**
   [Fig. 9] est une vue en perspective d'une unité de contact mobile du bloc de contact de la figure 4.
**Fig. 10**
   [Fig. 10] est une vue de côté d'une unité de commande à bouton comportant quatre blocs de contact selon la figure 4 empilés.
**Fig. 11**
   [Fig. 11] est une vue en coupe de l'unité de commande de la figure 10.
**Fig. 12**
   [Fig. 12] est une vue d'ensemble en perspective d'un bloc de signalisation selon un mode de réalisation de la présente divulgation.
**Fig. 13**
   [Fig. 13] est une vue en coupe longitudinale selon les flèches XIII du bloc de signalisation de la figure 12.
**Fig. 14**
   [Fig. 14] est une vue en coupe transversale selon les flèches XIV du bloc de signalisation des figures 12 et 13.
**Fig. 15**
   [Fig. 15] est une vue de dessous selon la flèche XV du bloc de signalisation des figures 12 et 13, certains éléments étant omis.
**Fig. 16**
   [Fig. 16] est une vue éclatée du bloc de signalisation de la figure 12.
**Fig. 17**
   [Fig. 17] est une vue de côté d'une unité de commande à bouton comportant un bloc de signalisation selon la figure 12 et deux blocs de contact selon la figure 4 empilés.
**Fig. 18**
   [Fig. 18] est une vue en coupe de l'unité de commande de la figure 17.

### Description des modes de réalisation

Pour commencer, il est fait référence aux figures 4 à 9. Ces figures montrent un exemple de réalisation 100 d'un bloc de contact électrique empilable selon la présente divulgation.

Le bloc de contact électrique 100 a vocation à être intégré dans une unité de commande. En actionnant le bloc de contact électrique 100, on peut établir un contact électrique entre deux bornes électriques contenues dans le bloc de contact. Dans des applications industrielles, il est ainsi possible de fournir un courant électrique à une installation électrique.

De façon classique, il existe deux types de blocs de contact électrique, à savoir les blocs de contact électrique normalement ouvert et les blocs de contact électrique normalement fermé (« *normally open* », ou NO, et « *normally closed* », ou NC, en anglais).

Le bloc de contact électrique 100 des figures 4 à 9 est du type normalement ouvert (type NO). Bien entendu, la présente divulgation s'applique également aux blocs de contact électrique de type normalement fermé (type NC).

En référence aux figures 4 et 5, le bloc de contact électrique 100 comprend un boîtier 102, une unité de contact mobile 104, une vis de fixation 106, deux bornes électriques 108, ainsi qu'une paire de ressorts de rappel 110.

Le boîtier 102 est réalisé en deux parties : une première partie 102a et une seconde partie 102b. Les deux parties 102a et 102b peuvent être désolidarisées, ce qui permet d'accéder à l'intérieur du bloc de contact électrique 100. On notera que dans les figures 5 à 8, la deuxième partie 102b du boîtier 102 est absente. Dans ces figures, on voit donc uniquement la première partie 102a du boîtier 102. La première partie 102a du boîtier 102 accueille la vis de fixation 106.

Le boîtier 102 délimite le volume du bloc de contact électrique 100. Il a une forme sensiblement parallélépipédique. Il dispose de faces supérieure 112 et inférieure 114 de raccordement du bloc de contact électrique 100 à un autre composant. Il dispose en outre d'une face externe, 103, d'une face interne 105 et de deux faces latérales 107.

La face externe 103 du boîtier 102 est définie comme la face située à l'extérieur de la pile lorsque le bloc de contact électrique 100 est empilé (cf. les figures 10 et 11). La face interne 105 du boîtier 102 est la face qui se situe au centre de la pile. La face supérieure 112 du boîtier 102 est la face par laquelle le bloc de contact électrique 100 est fixé au reste de la pile lors de son assemblage. La face inférieure 114 permet de raccorder un autre composant au bloc de contact électrique 100 déjà empilé.

Le boîtier 102 dispose de plusieurs zones d'accueil des différents éléments du bloc de contact électrique 100. En référence à la figure 8, on distingue une première zone 116 d'accueil des bornes électriques 108, une deuxième zone 118 d'accueil de l'unité de contact mobile 104, Une troisième zone 120 d'accueil de la vis de fixation 106, et une quatrième zone 122 d'accueil des ressorts de rappel 110.

Comme on le voit à la figure 4, la vis de fixation 106 est reçue dans un trou passant 124 du boîtier 102.

De préférence, la vis de fixation 106 est une vis gigogne. C'est-à-dire que la tête 126 de la vis 106 dispose d'un taraudage 128. Grâce au taraudage 128, il est possible de raccorder un autre composant au bloc de contact électrique 100, en vissant une vis de l'autre composant dans le taraudage 128. Notamment, il est ainsi possible de raccorder ou d'empiler de cette façon plusieurs blocs de contact électrique 100. La tête 126 de la vis de fixation 106 se situe ici du côté de la face inférieure 114 du boîtier 102.

En référence à la figure 8, les deux bornes électriques 108 comprennent chacune un conducteur électrique 108a et une vis de serrage 108b. Les conducteurs électriques 108a sont installés dans le boîtier 102 dans la zone d'accueil 116. A l'aide des vis de serrage 108b, il est possible de raccorder un fil électrique à chaque conducteur 108a. Chaque conducteur 108a est ici réalisé par une tôle métallique pliée. Chaque tôle métallique 108a a une section de fixation 109 qui coopère avec la vis de serrage 108b, et une section de contact électrique 111, de préférence en forme de lame. Chaque lame 111 porte un point de contact électrique 113 à son extrémité libre.

L'unité de contact mobile 104 est apte à se déplacer à l'intérieur du boîtier 102. Elle est montrée en perspective à la figure 9. Cette unité de contact mobile 104 comprend un poussoir 130, deux butées de ressort 132, un support de pont 134, un pont de contact électrique mobile 136 porté par le support de pont 134, et un ressort de pont mobile 138.

Le poussoir 130 comprend une tête d'actionnement 140 en forme de cale et une base 142 qui porte la tête d'actionnement 140. Le poussoir 130 a une face externe 144, une face interne 146, et deux faces latérales 148.

Dans une vue frontale, cf. la figure 5, la forme de cale de la tête d'actionnement 140 se présente sous la forme d'un triangle. En d'autres termes, la tête d'actionnement 140 à la forme d'une pointe de flèche. Cette forme particulière avec deux rampes latérales permet au poussoir 130 de coopérer à la fois avec un bouton-poussoir et avec un bouton-tournant. Ainsi, le bloc de contact électrique 100 peut être actionné au choix par un bouton-poussoir ou par un bouton-tournant. Dans le cas d'applications avec un bouton-tournant, la tête d'actionnement 140 se comporte comme une came qui permet de transformer un mouvement de rotation du bouton-tournant en un mouvement de translation de l'unité de contact mobile 104.

On notera que le poussoir 130 est traversé de deux fentes de guidage 150, cf. la figure 7. Chaque fente de guidage 150 est réalisée dans l'une des faces latérales 148 du poussoir 130. Les fentes de guidage 150 traversent la tête d'actionnement 140, et de préférence également la base 142.

Comme on le voit aux figures 6 et 7, le poussoir 130 a une section transversale sensiblement en forme de H. En d'autres termes, la section transversale du poussoir est constituée de deux branches qui sont reliées par une traverse. Les interstices entre les deux branches correspondent aux fentes de guidage 150.

On notera que, dans l'exemple illustré, le poussoir 130, les butées 132 et le support de pont 134 sont réalisés sous forme d'une pièce unique monobloc.

Par le biais du support 134, le poussoir 130 supporte le pont mobile 136. Le pont mobile 136 est une pièce distincte du poussoir 130. Ici, il a une forme sensiblement en U (cf. la figure 5). Le pont mobile 136 comprend une plaquette de contact centrale 136a qui est prolongée, à chacune de ses extrémités, par une branche 136b de fixation du pont mobile 136 au support 134. Le dessous de la plaquette centrale 136a est montré à la figure 6. On y distingue deux points de contact électrique 137 qui sont aptes à coopérer avec les points de contact 113 des bornes électriques 108 (cf. la figure 5).

De préférence, le pont mobile 136 est en métal, puisqu'il doit conduire un courant électrique.

Le ressort de pont mobile 138 est un ressort d'appui. Le ressort d'appui 138 force le pont mobile 136 vers le bas et assure ainsi un contact fiable entre le pont mobile 136 et les bornes 108 lors de l'actionnement du bloc de contact électrique 100.

Les butées de ressort 132 servent d'appui aux deux ressorts de rappel 110. Elles sont situées de part et d'autre du poussoir 130. En d'autres termes, les butées 132 encadrent le poussoir 130. Chaque butée 132 est réalisée sous forme d'une patte qui s'élance à partir du support 134 en direction de la face externe 103 du boîtier 102 (cf. la figure 7).

Chaque ressort de rappel 110 est situé à côté de l'une des faces latérales 148 du poussoir 130. L'extrémité supérieure 110a de chaque ressort 110 prend appui sur l'une des butées 132 de l'unité de contact mobile 104. L'extrémité inférieure 110b de chaque ressort de rappel 110 s'appuie sur un fond 152 du boîtier 102 (cf. la figure 5). Chaque ressort de rappel 110 est reçu dans un logement 122 correspondant du boîtier 102.

La première partie 102a du boîtier 102 comprend une cavité 115 de guidage du poussoir 130 (cf. les figures 7 et 8). Le poussoir 130 est reçu de manière mobile dans la cavité de guidage 115. Il est apte à se déplacer en translation dans la cavité de guidage 115. La cavité de guidage 115 a une section transversale rectangulaire. Elle communique avec le reste du boîtier 102 par une ouverture oblongue 117. L'ouverture oblongue 117 est en forme de fente. Elle est définie par l'étendue de deux languettes de guidage 119 qui délimitent en partie la cavité de guidage 115. Les deux languettes de guidage 119 sont situées en vis-à-vis et séparé par l'ouverture oblongue 117.

Chaque languette de guidage 119 est reçue dans l'une des deux fentes de guidage 150 du poussoir 130. Chaque languette de guidage 119 a une forme complémentaire à celle de sa fente de guidage 150 associée. En d'autres termes, chaque languette de guidage 119 est insérée dans sa fente de guidage 150 complémentaire. Ainsi, il y a deux couples 119, 150 de languette et fente. Ces deux couples 119, 150 forment ensemble un dispositif de guidage du poussoir 130 dans la cavité de guidage 115. On notera que chaque languette de guidage 119 est venue de matière du boîtier 102 et fait donc partie intégrale de celui-ci.

Comme on le voit à la figure 5, les deux conducteurs électriques 108a et le pont mobile 136 se situe ensemble dans une chambre de coupure 154. La chambre de coupure 154 est entourée d'un coffre d'isolation électrique qui fait partie du boîtier. Aux figures 5 et 8, on distingue deux cloisons 156 de la première partie 102a du boîtier 102. Ces cloisons 156 forment une section du coffre d'isolation électrique.

En référence à la figure 6, on note qu'une section inférieure de la première partie 102a du boîtier 102 comprend un réceptacle central 121. Ce réceptacle 121 sert à accueillir une tête d'actionnement d'un autre composant qui est raccordé à la face inférieure 114 du boîtier 102. Le réceptacle de tête d'actionnement 121 se présente ici sous forme d'un enclos rectangulaire. Les parois de l'enclos 121 sont réalisées dans la première partie 102a du boîtier 102. On voit à la figure 6 que les languettes de guidage 119 s'étendent jusque dans l'enclos 131. Lorsqu'une tête d'actionnement est insérée dans le réceptacle 121, celle-ci est entourée de tous les côtés par les parois du réceptacle 121. Le réceptacle 121 définit donc une cage d'isolation électrique qui isole électriquement la tête d'actionnement insérée de la chambre de coupure 154. Cette cage d'isolation comprend un protecteur 123. Dans l'exemple illustré, cf. la figure 6, le protecteur 123 est réalisé sous la forme d'une plaquette de garde. Cette plaquette de garde 123 masque une partie inférieure de la cavité de guidage 115. La plaquette de garde 123 fait saillie par rapport au corps principal de la première partie 102a du boîtier 102. Grâce à la plaquette de garde 123, un technicien ne risque pas de s'électrocuter s'il insère par inadvertance l'un de ses doigts ou une pièce métallique en lien avec ses doigts dans le réceptacle 121.

On va maintenant décrire le fonctionnement du bloc de contact électrique 100 des figures 4 à 9.

En appuyant sur la tête d'actionnement 140, on déplace le poussoir 130 d'une position de repos vers une position d'actionnement (on notera que les figures montrent uniquement la position de repos). Lors de son déplacement vers sa position d'actionnement, le poussoir s'enfonce dans le boîtier 102. Afin de réaliser cette translation du poussoir 130, il faut surmonter la résistance des deux ressorts de rappel 110. Le poussoir 130, et par conséquent l'unité de contact mobile 104, coulisse en direction de la face inférieure 114 du boîtier 102, jusqu'à l'établissement d'un contact mécanique et électrique entre les points de contact 137 du pont mobile 136 et les points de contact 113 des conducteurs électriques 108a. Dès qu'on relâche le poussoir 130, celui-ci est rappelé vers sa position de repos grâce à l'action des ressorts de rappel 110. Ainsi, le pont mobile 136, qui se déplace ensemble avec le poussoir 130, rompt ou établi un contact électrique entre les deux bornes électriques 108.

Grâce au dispositif de guidage selon la présente divulgation, à savoir les deux couples languette/fente 119,150, le va-et-vient du poussoir 130 au sein du boîtier 102 est bien maîtrisé. Il est notamment exclu que l'unité de contact mobile 104 s'arc-boute ou se coince dans le boîtier lors de sa translation, notamment lors d'une sollicitation en rotation de la tête d'actionnement 140 par un bouton-tournant. Le dispositif de guidage à languette et fente complémentaires minimise le jeu et les degrés de liberté du poussoir 130. Celui-ci est donc forcé de suivre exactement le mouvement de translation désiré. Cela permet de réduire la hauteur du poussoir 130 et donc la hauteur du bloc de contact électrique 100.

Tel qu'on le voit à la figure 5, lors de la course entre la position de repos et la position d'actionnement, le pont mobile 136 est guidé par les cloisons 156 qui forment ainsi des parois de guidage du déplacement du pont mobile 136.

Les figures 10 et 11 montrent un exemple d'une unité de commande 200 comprenant un empilement de quatre blocs de contact électrique 100 du type illustré aux figures 4 à 9. L'unité de commande 200 est constituée d'un bouton-poussoir 202, d'une embase 204, et d'une pile 206 de quatre blocs de contact électrique 100. La figure 10 est une vue de côté de l'unité de commande 200. La figure 11 est une coupe longitudinale. Les quatre blocs de contact électrique 100 sont raccordés les uns aux autres grâce à leurs vis gigognes 106. Plus précisément, les deux blocs de contact supérieurs de la pile 206 sont vissés avec leurs vis gigognes 106 dans la face inférieure de l'embase 204. Les deux blocs de contact inférieurs de la pile 206, quant à eux, ont leur vis gigogne 106 vissée dans un taraudage d'une vis gigogne 106 de l'un des blocs de contact supérieurs.

Dans la figure 11, on distingue bien les quatre poussoirs 130. Les têtes d'actionnement 140 des poussoirs inférieurs se situent dans les réceptacles 121 des blocs de contact supérieurs. Aussi, les têtes d'actionnement 140 des poussoirs inférieurs 130 touchent les bases 142 des poussoirs supérieurs.

En appuyant sur le bouton-poussoir 202 dans la direction verticale (cf. la flèche V dans la figure 11), on enfonce ainsi les deux poussoirs supérieurs dans leurs blocs de contact à l'encontre des ressorts de rappel 110. Lors de cette opération, les poussoirs supérieurs se déplacent de leur position de repos vers leur position d'actionnement et transmettent un effort de translation aux poussoirs 130 des blocs de contact inférieur de la pile 206. Les poussoirs des blocs de contact inférieurs sont donc également déplacés vers leur position d'actionnement. Ainsi, en appuyant sur le bouton-poussoir 202, on actionne en même temps tous les quatre blocs de contact électrique 100.

Les figures 12 à 16 montrent un exemple de réalisation 300 d'un bloc de signalisation empilable selon la présente divulgation. Il s'agit d'un bloc voyant apte à émettre un signal lumineux pour indiquer un état de fonctionnement d'une unité de commande dont il fait partie.

En référence à la figure 16, le bloc voyant 300 comprend un guide de lumière 302, un boîtier 304, deux poussoirs 306 avec leurs ressorts de rappel 308, deux bornes électriques 310 avec leur vis de serrage 311, deux vis de fixation 313, un circuit imprimé 316 portant une diode électroluminescente 318, et un cache 320.

Le boîtier 304 dispose de faces supérieure 312 et inférieure 314 de raccordement du bloc voyant 300 à d'autres composants, comme par exemple les blocs de contact électrique 100 des figures 4 à 9. Les deux poussoirs 306 du bloc voyant 300 disposent chacun d'une tête d'actionnement 340 qui a la même forme que la tête d'actionnement 140 du bloc de contact électrique 100 des figures 4 à 9. Les têtes d'actionnement 340 ont donc également une forme de cale et sont traversées par deux fentes de guidage 350 en vis-à-vis. Le dispositif de guidage des poussoirs 306 est comparable à celui des blocs de contact électrique 100. On retrouve donc également, pour chaque poussoir 306, deux languettes de guidage 319. Comme on le voit à la figure 15, chaque poussoir 306 a également une section transversale sensiblement en forme de H.

Chaque poussoir 306 dispose d'un élément de butée 332 servant d'appui à son ressort de rappel 308. On notera que l'axe longitudinal de chaque ressort de rappel 308 est décalé par rapport à l'axe longitudinal de son poussoir 306 correspondant. Aussi, chaque ressort de rappel 308 est agencé latéralement par rapport à son poussoir 306.

Le boîtier 304 est pourvu de deux cavités de guidage 315, une pour chaque poussoir 306.

La figure 14 illustre comment une tête d'actionnement 440 d'un poussoir d'un autre bloc vient se loger dans le bloc voyant 300 lors d'un empilement. On voit bien la façon dont est inséré la tête d'actionnement 440 dans le réceptacle 321 du boîtier 304 du bloc voyant 300. La pointe de la tête d'actionnement 440 touche la base du poussoir 306 du bloc voyant 300.

Les figures 17 et 18 montrent un exemple de réalisation 500 d'une unité de commande incorporant deux blocs de contact électrique 100 et un bloc voyant 300. Comme pour l'unité de commande 200 des figures 10 et 11, l'unité de commande 500 comporte un bouton-poussoir 502 et une embase 504. Le bloc voyant 300 est vissé sur l'embase 504 à l'aide de ses vis gigognes 313. Les deux blocs de contact électrique 100 sont vissés sur la face inférieure 314 du bloc voyant 300 à l'aide de leur vis gigognes 106.

En appuyant sur le bouton-poussoir 502 dans la direction verticale (cf. la flèche V dans la figure 18), on enfonce les deux poussoirs 306 à l'intérieur du bloc voyant 300. Les poussoirs 306 transmettent cet effort de translation au poussoir 130 des blocs de contact 100.

On comprend donc que, grâce à ses poussoirs 306, le bloc voyant 300 peut être empilé avec des blocs de contact 100.

L'unité de commande 500 permet non seulement d'établir des contacts électriques en appuyant sur le bouton-poussoir 502, mais est également capable d'afficher son état à un utilisateur grâce à la DEL du bloc voyant 300, et tout cela d'une façon très compacte et intégrée.

Les blocs de contact électrique et de signalisation selon la présente divulgation ont notamment les avantages techniques suivants :
- une petite hauteur, ce qui permet d'empiler un grand nombre de blocs dans un espace restreint ;
- une grande solidité des piles formées à partir des blocs grâce aux vis de fixation ;
- une comptabilité avec les boutons-poussoir et les boutons-tournant grâce à la forme en cale des têtes d'actionnement ;
- une isolation électrique conforme aux normes en dépit de leur compacité et de leur faible hauteur.

La présente divulgation ne se limite pas aux modes de réalisation décrits ciavant seulement à titre d'exemple, mais elle englobe toutes les variantes que pourra envisager l'homme de l'art dans le cadre de la protection recherchée, telle que définit par les revendications suivantes.

## Revendications

1. Bloc de contact électrique (100) ou de signalisation (300) empilable comportant un boîtier (102, 304) qui délimite son volume, le boîtier (102, 304) disposant de faces supérieure (112, 312) et inférieure (114, 314) de raccordement du bloc à un autre composant, le boîtier accueillant les éléments suivants :
- une vis (106, 313) de fixation du bloc à un autre composant ; et
- un poussoir (130, 306) apte à se déplacer d'une position de repos vers une position d'actionnement pour transmettre un effort de translation à un composant attaché à la face inférieure (114, 314) du boîtier, le poussoir (130, 306) comprenant une tête d'actionnement (140, 340) en forme de cale apte à coopérer en translation avec un bouton-poussoir (202, 502) ou en rotation avec un bouton-tournant,
le boîtier (102, 304) comprenant une cavité (115, 315) de guidage du poussoir entre ses positions de repos et d'actionnement dans laquelle est reçu le poussoir (130, 306),
**caractérisé par** un dispositif (119, 150 ; 319, 350) de guidage du poussoir dans la cavité de guidage comportant au moins une languette de guidage (119, 319) reçue dans une fente de guidage (150, 350) complémentaire traversant la tête d'actionnement.

2. Bloc (100, 300) selon la revendication 1 dans lequel le poussoir (130, 306) comporte une base (142) portant la tête d'actionnement, et dans lequel la fente de guidage (150, 350) traverse également la base.

3. Bloc (100, 300) selon l'une quelconque des revendications précédentes, dans lequel le dispositif de guidage comprend deux languettes de guidage (119, 319) dont chacune est reçue dans une fente de guidage (150, 350) complémentaire traversant la tête d'actionnement.

4. Bloc (100, 300) selon l'une quelconque des revendications précédentes, dans lequel chaque languette de guidage (119, 319) fait partie du boîtier.

5. Bloc (100, 300) selon l'une quelconque des revendications précédentes, dans lequel le poussoir (130, 306) a une section transversale sensiblement en forme de H.

6. Bloc (100, 300) selon l'une quelconque des revendications précédentes, dans lequel le poussoir (130, 306) a une face externe (144), une face interne (146) et deux faces latérales (148), et dans lequel chaque fente de guidage (150, 350) est réalisée dans l'une des faces latérales (148).

7. Bloc (100, 300) selon la revendication 6, dans lequel le boîtier (102, 304) accueille en outre au moins un ressort (110, 308) de rappel du poussoir, le ressort de rappel (110, 308) étant situé à côté de l'une des faces latérales (148) du poussoir.

8. Bloc (100) selon la revendication 7, dans lequel le boîtier accueille deux ressorts (110) de rappel du poussoir distincts, l'un des deux ressorts de rappel étant situé à côté de l'une des deux faces latérales (148) du poussoir, et l'autre étant situé à côté de l'autre des deux faces latérales (148) du poussoir.

9. Bloc (100) selon l'une quelconque des revendications précédentes, le bloc étant un bloc de contact électrique, dans lequel le poussoir (130) porte un pont (136) de contact électrique mobile qui se déplace ensemble avec le poussoir.

10. Bloc (100) selon la revendication 9, dans lequel le pont mobile (136) a une forme sensiblement en U.

11. Bloc (100) selon la revendication 9 ou 10, dans lequel le pont mobile (136) est guidé dans sa course par des parois (156) de guidage du boîtier.

12. Bloc (100) selon l'une quelconque des revendications 9 à 11, dans lequel :
- le boîtier (102) accueille en outre deux bornes électriques (108), le pont mobile (136) étant adapté à, par son déplacement, rompre ou établir un contact électrique entre les deux bornes électriques (108) ;
- les deux bornes électriques (108) et le pont mobile (136) se situent ensemble dans une chambre de coupure (154) ; et
- la chambre de coupure (154) est entourée d'un coffre d'isolation électrique qui fait partie du boîtier.

## Patentansprüche

1. Stapelbarer elektrischer Kontaktblock (100) oder Signalblock (300) mit einem Gehäuse (102, 304), das sein Volumen begrenzt, wobei das Gehäuse (102, 304) eine obere Fläche (112, 312) und eine untere Fläche (114, 314) zur Verbindung des Blocks mit einer anderen Komponente aufweist, wobei das Gehäuse die folgenden Elemente aufnimmt:
- eine Schraube (106, 313) zur Befestigung des Blocks an einer anderen Komponente und
- einen Drücker (130, 306), der sich aus einer Ruheposition in eine Betätigungsposition bewegen kann, um eine Translationskraft auf eine an der Unterseite (114, 314) des Gehäuses befestigte Komponente zu übertragen, wobei der Drücker (130, 306) einen keilförmigen Betätigungskopf (140, 340) umfasst, der translatorisch mit einem Druckknopf (202, 502) oder rotatorisch mit einem Drehknopf zusammenwirken kann,
wobei das Gehäuse (102, 304) einen Hohlraum (115, 315) zur Führung des Drückers zwischen seiner Ruheposition und seiner Betätigungsposition umfasst, in dem der Drücker (130, 306) aufgenommen wird,
**gekennzeichnet durch** eine Vorrichtung (119, 150; 319, 350) zur Führung des Drückers im Führungshohlraum, die mindestens eine Führungszunge (119, 319) aufweist, die in einem komplementären Führungsschlitz (150, 350), der durch den Betätigungskopf verläuft, aufgenommen wird.

2. Block (100, 300) nach Anspruch 1, wobei der Drücker (130, 306) eine Basis (142) aufweist, die den Betätigungskopf trägt, und wobei der Führungsschlitz (150, 350) ebenfalls durch die Basis verläuft.

3. Block (100, 300) nach einem der vorangehenden Ansprüche, wobei die Führungsvorrichtung zwei Führungszungen (119, 319) umfasst, von denen jede in einem komplementären Führungsschlitz (150, 350), der durch den Betätigungskopf verläuft, aufgenommen wird.

4. Block (100, 300) nach einem der vorangehenden Ansprüche, wobei jede Führungszunge (119, 319) Teil des Gehäuses ist.

5. Block (100, 300) nach einem der vorangehenden Ansprüche, wobei der Drücker (130, 306) einen im Wesentlichen H-förmigen Querschnitt aufweist.

6. Block (100, 300) nach einem der vorangehenden Ansprüche, wobei der Drücker (130, 306) eine Außenfläche (144), eine Innenfläche (146) und zwei Seitenflächen (148) aufweist und wobei jeder Führungsschlitz (150, 350) in einer der Seitenflächen (148) ausgebildet ist.

7. Block (100, 300) nach Anspruch 6, wobei das Gehäuse (102, 304) ferner mindestens eine Feder (110, 308) zum Rückstellen des Drückers aufnimmt, wobei sich die Rückstellfeder (110, 308) neben einer der Seitenflächen (148) des Drückers befindet.

8. Block (100) nach Anspruch 7, wobei das Gehäuse zwei separate Federn (110) zum Rückstellen des Drückers aufnimmt, wobei sich eine der beiden Rückstellfedern neben einer der beiden Seitenflächen (148) des Drückers befindet und sich die andere neben der anderen der beiden Seitenflächen (148) des Drückers befindet.

9. Block (100) nach einem der vorangehenden Ansprüche, wobei es sich bei dem Block um einen elektrischen Kontaktblock handelt, wobei der Drücker (130) eine bewegliche elektrische Kontaktbrücke (136) trägt, die sich zusammen mit dem Drücker bewegt.

10. Block (100) nach Anspruch 9, wobei die bewegliche Brücke (136) eine im Wesentlichen U-förmige Form aufweist.

11. Block (100) nach Anspruch 9 oder 10, wobei die bewegliche Brücke (136) auf ihrem Weg durch Führungswände (156) des Gehäuses geführt wird.

12. Block (100) nach einem der Ansprüche 9 bis 11, wobei:
- das Gehäuse (102) ferner zwei elektrische Anschlüsse (108) aufnimmt, wobei die bewegliche Brücke durch ihre Bewegung einen elektrischen Kontakt zwischen den elektrischen Anschlüssen (108) unterbrechen oder herstellen kann;
- die beiden elektrischen Anschlüsse (108) und die bewegliche Brücke (136) sich zusammen in einer Schaltkammer (154) befinden; und
- die Schaltkammer (154) von einem elektrisch isolierenden Kasten umgeben ist, der Teil des Gehäuses ist.

## Claims

1. Stackable electric contact (100) or signalling (300) block comprising a casing (102, 304) that defines its volume, the casing (102, 304) having upper (112, 312) and lower (114, 314) faces for connecting the block to another component, the casing accommodating the following elements:
- a screw (106, 313) for fixing the block to another component; and
- a press rod (130, 306) capable of moving from a rest position to an activation position for transferring a translation force to a component attached to the lower face (114, 314) of the casing, the press rod (130, 306) comprising an activation head (140, 340) in the form of a wedge capable of translationally engaging with a push-button (202, 502) or of rotationally engaging with a rotary knob;
the casing (102, 304) comprising a cavity (115, 315) for guiding the press rod between its rest and activation positions, in which cavity the press rod (130, 306) is accommodated,
**characterized by** a device (119, 150; 319, 350) for guiding the press rod into the guide cavity comprising at least one guide tab (119, 319) accommodated in a matching guide slot (150, 350) passing through the activation head.

2. Block (100, 300) according to Claim 1, wherein the press rod (130, 306) comprises a base (142) supporting the activation head, and wherein the guide slot (150, 350) also passes through the base.

3. Block (100, 300) according to any one of the preceding claims, wherein the guide device comprises two guide tabs (119, 319), each of which is accommodated in a matching guide slot (150, 350) passing through the activation head.

4. Block (100, 300) according to any one of the preceding claims, wherein each guide tab (119, 319) forms part of the casing.

5. Block (100, 300) according to any one of the preceding claims, wherein the press rod (130, 306) has a substantially H-shaped transverse section.

6. Block (100, 300) according to any one of the preceding claims, wherein the press rod (130, 306) has an external face (144), an internal face (146) and two lateral faces (148), and wherein each guide slot (150, 350) is produced in one of the lateral faces (148).

7. Block (100, 300) according to Claim 6, wherein the casing (102, 304) also accommodates at least one return spring (110, 308) for the press rod, with the return spring (110, 308) being located next to one of the lateral faces (148) of the press rod.

8. Block (100) according to Claim 7, wherein the casing accommodates two separate return springs (110) for the press rod, with one of the two return springs being located next to one of the two lateral faces (148) of the press rod and the other one of the return springs being located next to the other one of the two lateral faces (148) of the press rod.

9. Block (100) according to any one of the preceding claims, the block being an electric contact block, wherein the press rod (130) supports a movable electric contact bridge (136) that moves together with the press rod.

10. Block (100) according to Claim 9, wherein the movable bridge (136) has a substantially U-shape.

11. Block (100) according to Claim 9 or 10, wherein the travel of the movable bridge (136) is guided by guide walls (156) of the casing.

12. Block (100) according to any one of Claims 9 to 11, wherein:
- the casing (102) also accommodates two electric terminals (108), the movable bridge (136) being adapted, by the movement thereof, to break or establish an electric contact between the two electric terminals (108);
- the two electric terminals (108) and the movable bridge (136) are located together in an arc extinguishing chamber (154); and
- the arc extinguishing chamber (154) is surrounded by an electrical insulation enclosure that forms part of the casing.
